# EUROPÄISCHE PATENTSCHRIFT

(11) **EP 3 368 378 B1**
(45) Veröffentlichungstag und Bekanntmachung des Hinweises auf die Patenterteilung: **26.02.2020**
(21) Anmeldenummer: 16775748.3
(22) Anmeldetag: 05.10.2016
(51) Int. Cl.: B60R 13/08, F04B 53/00, F02M 59/44, F02M 59/48, F02B 77/11, F02M 53/00, F02M 59/36

(54) **KRAFTSTOFFHOCHDRUCKPUMPE**
HIGH-PRESSURE FUEL PUMP
POMPE À CARBURANT À HAUTE PRESSION

(30) Priorität: 28.10.2015 DE 102015221056
(43) Veröffentlichungstag der Anmeldung: 05.09.2018
(73) Patentinhaber: Robert Bosch GmbH, 70442 Stuttgart (DE)
(72) Erfinder: LINDEN, Dietmar Van Der, 71546 Rietenau (DE); LUCARELLI, Francesco, 70469 Stuttgart (DE); LAEPPLE, Karl-Heinz, 75352 Althengstett (DE)
(86) Internationale Anmeldenummer: PCT/EP2016/073759
(87) Internationale Veröffentlichungsnummer: WO 2017/071921

(56) Entgegenhaltungen:
- WO-A2-2011/106244
- CN-A- 104 895 719
- CN-U- 203 463 213
- DE-A1-102013 211 176
- JP-A- 2001 263 196
- JP-A- 2011 208 538

## Beschreibung

Die Erfindung betrifft eine Kraftstoffhochdruckpumpe, insbesondere eines Common-Rail-Einspritzsystems einer Brennkraftmaschine, aufweisend einen Pumpenzylinderkopf, mit einem in Richtung der Pumpenzylinderachse in dem Pumpenzylinderkopf angeordneten Saugventil und einem seitlich an dem Pumpenzylinderkopf angeordneten Kraftstoffhochdruckauslass, wobei eine die Kraftstoffhochdruckpumpe zumindest teilweise überdeckende Schutzkappe vorgesehen ist.

### Stand der Technik

Eine derartige Kraftstoffhochdruckpumpe ist aus der DE 10 2013 211176 A1 bekannt. Diese Kraftstoffhochdruckpumpe eines Common-Rail-Einspritzsystems einer Brennkraftmaschine weist einen einstückig mit einem Pumpenzylinder ausgebildeten Pumpenzylinderkopf auf. In dem Pumpenzylinderkopf ist in Richtung der Pumpenzylinderachse ein Saugventil angeordnet, über das in einen Pumpenarbeitsraum Kraftstoff eingeführt werden kann. Weiterhin ist seitlich an dem Pumpenzylinderkopf ein Kraftstoffhochdruckauslass mit einem Rückschlagventil angeordnet. Auf den Pumpenzylinderkopf ist eine Schutzkappe aufgesetzt, die den Pumpenzylinderkopf umfasst und insbesondere im Bereich des Saugventils eine durchgehende Kopfwand aufweist.

Durch die CN 203 463 213 U ist eine geschlossene, topfförmige Schutzkappe bekannt, die in ihrem Mantel mehrere Ausnehmungen aufweist, in die ein Kraftstoffhochdruckauslass oder andere Anschlüsse einer Kraftstoffhochdruckpumpe hindurchtreten können wenn die Schutzkappe montiert wird. Entsprechend der Anzahl von Anschlüssen und in den für diese erforderlichen Winkellagen zueinander müssen die Ausnehmungen angeordnet sein. Die Schutzkappe muss also mehrere Ausnehmungen aufweisen und diese müssen exakt zueinander ausgerichtet sein.

Der Erfindung liegt die Aufgabe zugrunde, eine Kraftstoffhochdruckpumpe mit einer Schutzkappe bereitzustellen, bei der die Schutzkappe bei einer zusammengebauten Kraftstoffhochdruckpumpe montierbar und einfach ausgebildet ist.

### Offenbarung der Erfindung

Diese Aufgabe wird dadurch gelöst, dass auf das elektrisch betätigte Saugventil ein Stecker mit einem seitlichen Leitungsanschluss aufgesetzt ist, und die Schutzkappe ringförmig ausgebildet ist und einen die ringförmige Schutzkappe unterbrechenden durchgehenden Freigangschlitz aufweist. Die so ausgebildete Schutzkappe kann bei einer zusammengebauten Kraftstoffhochdruckpumpe montiert werden, ohne dass der Stecker der elektrischen Anschlussleitung zur Ansteuerung des elektrisch betätigten Ventils entfernt werden muss. Dadurch ist die Montagesicherheit der Kraftstoffhochdruckpumpe erhöht, indem vermieden wird, dass der Stecker zur Montage der Schutzkappe demontiert werden muss und möglicherweise anschließend nicht wieder richtig montiert wird. Dabei erfüllt die so montierbare Schutzkappe darüber hinaus weitere Aufgaben. Der Pumpenzylinderkopf der Kraftstoffhochdruckpumpe ist aus einem metallischen Werkstoff vorzugsweise als Gußteil hergestellt und auf seiner zur Umgebung weisenden Oberfläche metallisch blank. Insbesondere ist der Pumpenzylinderkopf nicht von einem Korrosionsschutz beispielsweise in Form einer Lackierung überdeckt. Somit kann der Pumpenzylinderkopf im Lauf der Zeit - ohne die Funktion der Kraftstoffhochdruckpumpe zu beeinträchtigen - korrodieren, was ein unerwünschtes optisches Erscheinungsbild darstellt. Da der Pumpenzylinderkopf aber mit der erfindungsgemäß ausgebildeten Schutzkappe abgedeckt ist, wird dieses negative Erscheinungsbild vermieden. Zudem stellt die Schutzkappe einen Geräuschschutz dar, der von der Kraftstoffhochdruckpumpe ausgehende Geräuschimmissionen wirksam unterdrückt. Schließlich stellt die Schutzkappe einen thermischen Schutz beispielsweise gegen Berührung der sich beim Betrieb erwärmenden Kraftstoffhochdruckpumpe dar. Da der Stecker aus einem nichtmetallischen Werkstoff, insbesondere aus einem Kunststoffwerkstoff, gefertigt ist, kann dieser die zuvor geschilderten Funktionen ergänzend zu der Schutzkappe übernehmen, so dass die erfindungsgemäß ausgebildete Schutzkappe im Bereich des Stecker ohne eine Einschränkung der Funktionalität einen Freistellungsbereich aufweisen kann. Dieser Freistellungsbereich nimmt also mit anderen Worten insbesondere den Stecker aus.

Die ringförmig ausgebildete Schutzkappe mit dem die ringförmige Schutzkappe unterbrechenden durchgehenden Freigangschlitz wird über dem Stecker mit dem Leitungsanschluss übergestülpt und der Freigangschlitz wird so zu dem seitlichen Kraftstoffhochdruckauslass ausgerichtet, dass dieser bei montierter Schutzkappe in dem Freigangschlitz angeordnet ist. Die so ausgebildete Schutzkappe kann problemlos bei einem Stecker mit einem seitlichen oder nach oben gerichtetem Leitungsanschluss montiert werden, wobei der seitliche Kabelabgang des Steckers um einen beliebigen Winkel zu dem seitlichen Kraftstoffhochdruckauslass verschwenkt sein kann. Bei allen möglichen Ausführungen wird die Schutzkappe mit dem Freigangschlitz zunächst über den Leitungsanschluss (mit den weiterführenden Leitungen) des Steckers übergestülpt und dann wird die Schutzkappe verschwenkt, so dass der Freigangschlitz in Richtung zu dem seitlichen Kraftstoffhochdruckauslass ausgerichtet ist. Danach wird die Schutzkappe nach unten auf den Pumpenzylinderkopf gedrückt.

In Weiterbildung der Erfindung weist die Schutzkappe benachbart zu dem Freigangschlitz Klemmlaschen zum Zusammenwirken mit einen Klemmring auf. Der Klemmring wird nach dem Aufsetzen der Schutzkappe auf den Pumpenzylinderkopf über den Kraftstoffhochdruckauslass aufgesetzt und über die beiden Klemmlaschen gedrückt. Somit ist die Schutzkappe im Bereich des Freigangschlitzes ein durchgehendes Bauteil bildend verbunden. Dabei weist der Klemmring bevorzugt eine Abdecklasche für den Freigangschlitz auf, so dass nach erfolgter Montage eine durchgehende Deckenwand gebildet ist.

In weiterer Ausgestaltung der Erfindung weist die Schutzkappe einen sich in Richtung des Steckers erstreckenden Domfortsatz mit einem Schlitz auf. Diese Ausgestaltung stellt sicher, dass auch die zuvor beschriebene Überwurfmutter zur Befestigung des Saugventils verkleidet ist. Dabei können der Domfortsatz und die Schutzkappe als getrennte Bauteile ausgebildet sein, die nacheinander montiert werden.

Weitere vorteilhafte Ausgestaltungen der Erfindung sind der Zeichnungsbeschreibung zu entnehmen, in der in den Figuren dargestellte Ausführungsbeispiele der Erfindung näher beschrieben sind.

Es zeigen:
Figur 1 eine perspektivische Teilansicht einer Kraftstoffhochdruckpumpe mit einer montierten nicht erfindungsgemäßen Schutzkappe, die aus zwei Schutzkappenteilen besteht,
Figur 2 eine weitere perspektivische Teilansicht einer Kraftstoffhochdruckpumpe mit einer montierten nicht erfindungsgemäßen Schutzkappe,
Figur 3 eine Seitenansicht einer Kraftstoffhochdruckpumpe mit einer geschnittenen nicht erfindungsgemäßen Schutzkappe,
Figur 4 eine Detailansicht einer nicht erfindungsgemäßen Schutzkappe,
Figur 5 eine perspektivische Teilansicht einer Kraftstoffhochdruckpumpe mit einer einen Domfortsatz aufweisenden nicht erfindungsgemäßen Schutzkappe,
Figur 6 eine perspektivische Teilansicht einer Kraftstoffhochdruckpumpe mit einer montierten Schutzkappe in einer erfindungsgemäßen Ausführungsform,
Figur 7 eine weitere Teilansicht einer Kraftstoffhochdruckpumpe mit einer Schutzkappe analog zu Figur 6,
Figur 8 eine weitere perspektivische Teilansicht einer Kraftstoffhochdruckpumpe mit einer Schutzkappe analog zu Figur 6, und
Figur 9 eine weitere perspektivische Teilansicht einer Kraftstoffhochdruckpumpe mit einer montierten Schutzkappe analog zu Figur 6.

Die Figuren 1 und 2 zeigen den oberen Teil einer Kraftstoffhochdruckpumpe 1 mit einem Pumpengehäuse 2, auf dem ein Pumpenzylinderkopf 3 (siehe insbesondere Figur 2) montiert ist. Figur 2 zeigt im Unterschied zu Figur 1 zur besseren Darstellung des Pumpenzylinderkopfs 3 eine in der Ebene des Kraftstoffhochdruckauslasses 5 geschnittene Schutzkappe 10. Der Pumpenzylinderkopf 3 ist mittels vier Schrauben 4 an dem Pumpengehäuse 2 befestigt und weist einen zeitlichen Kraftstoffhochdruckauslass 5 auf. An dem Kraftstoffhochdruckauslass 5 ist eine Hochdruckleitung befestigbar, durch die von der Kraftstoffhochdruckpumpe 1 geförderter Kraftstoff in einen Hochdruckspeicher geleitet wird. Die Kraftstoffhochdruckpumpe 1 ist bevorzugt Teil eines Common-Rail-Einspritzsystems, das an einer Brennkraftmaschine verbaut ist. Dabei wird der Kraftstoffhochdruckpumpe 1 durch eine in dem Pumpengehäuse 2 und dem Pumpenzylinderkopf 3 angeordnete Zuführung Kraftstoff aus einem Niederdrucksystem zugeführt, wobei die zugemessene Kraftstoffmenge von einem als elektrisch betätigtes Ventil ausgebildeten Saugventil 6 bestimmt wird. Das Saugventil 6 ist mittels einer Überwurfmutter 7 an dem Pumpenzylinderkopf 3 befestigt. Das Saugventil 6 verbindet die Zuführung mit einem Pumpenarbeitsraum in dem Pumpenzylinderkopf 3 zur Festlegung des von der Kraftstoffhochdruckpumpe 1 geförderten Kraftstoffs. Auf das Saugventil 6 ist ein Stecker 8 mit einem seitlichen Leitungsanschluss 9 aufgesetzt. Der Leitungsanschluss 9 ist vorzugsweise einstückig mit einer nicht dargestellten weiterführenden Signalleitung ausgebildet, die mit einem Steuergerät zur Ansteuerung des Saugventils verbunden ist. In dem dargestellten Ausführungsbeispiel ist der Stecker 8 mit den seitlichen Leitungsanschluss 9 um ca. 90° gedreht zu dem Kraftstoffhochdruckauslass 5 ausgerichtet.

Auf den Pumpenzylinderkopf 3, der aus einem metallischen Werkstoff hergestellt, beispielsweise gegossen ist und auf seiner zur Umgebung weisenden Oberfläche metallisch blank ist, ist eine Schutzkappe 10 aufgesetzt, die gemäß einer nicht erfindungsgemäßen Ausführungsform aus zwei Schutzkappenteilen 11a, 11b besteht. Die die beiden Schutzkappenteile 11a, 11b definierende Trennebene 12 verläuft quer zu insbesondere dem Kraftstoffhochdruckauslass 5. Dementsprechend weist das Schutzkappenteil 11b eine den Kraftstoffhochdruckauslass 5 umgebende zu dem Pumpengehäuse 2 offene Ausnehmung 13 auf. Die beiden Schutzkappenteile 11a, 11b weisen jeweils einen Rasthaken 14 auf, der in eine gegenüberliegende Rastnut 15 des anderen Schutzkappenteils 11b, 11a einklickbar ist. Alternativ können die beiden Schutzkappenteile 11a, 11b auch einseitig anstelle eines Rasthakens 14 und einer Rastnut 15 ein Scharnier aufweisen, das die beiden Schutzkappenteil 11a, 11b verbindet. Die Schutzkappenteile 11a, 11b sind bevorzugt aus einem Kunststoffmaterial hergestellt, so dass das Scharnier als elastische die beiden Schutzkappenteile 11a, 11b verbindende Lasche ausgebildet sein kann.

Um einen sicheren Sitz der Schutzkappe 10 auf den Pumpenzylinderkopf 3 zu gewährleisten, weisen die beiden Schutzkappenteile 11a, 11b Klemmnasen 16 auf, die ausweislich der Figur 3 unter die Überwurfmutter 7 ragen.

Figur 4 zeigt eine weitere nicht erfindungsgemäße Ausführungsform der Klemmnasen 16 der beiden Schutzkappenteile 11a, 11b, die zusätzlich ineinander verhakt sind.

Figur 5 zeigt eine nicht erfindungsgemäße Schutzkappe 10 analog zu der in den vorherigen Figuren beschriebenen Ausführungen, wobei die Schutzkappe 10 bei der in der Figur 5 dargestellten Ausführung einen die Überwurfmutter 7 umfassenden Domfortsatz 17 aufweist, der wiederum aus zwei Domfortsatzteilen 18a, 18b besteht, die jeweils mit dem Schutzkappenteilen 11a, 11b einstückig ausgebildet sind. Schließlich wird durch diese Ausgestaltung ein möglicher Wassereintrag zum Saugventil 6 reduziert, indem eine Abschottung durch die Schutzkappe 10 zusammen mit dem Domfortsatz 17 zum unteren Bereich der Überwurfmutter 7 dargestellt ist.

Bei den in den Figuren 6 bis 9 dargestellten erfindungsgemäßen Ausführungsformen der Schutzkappe 10a ist diese ringförmig ausgebildet und weist einen den Ring unterbrechenden durchgehenden Freigangschlitz 19 auf. Montiert wird die Schutzkappe 10a, indem diese wie in Figur 6 dargestellt, über den Stecker 8 mit dem seitlichen Leitungsanschluss 9 übergestülpt wird, dann unterhalb des seitlichen Leitungsanschlusses 9 liegend ausweislich der Figur 7 so verdreht wird, dass der Freigangschlitz 19 über den seitlichen Kraftstoffhochdruckauslass 5 liegt und dann ausweislich der Figur 8 bis zur Anlage an dem Pumpengehäuse 2 über den Pumpenzylinderkopf 3 gestülpt wird. Die Schutzkappe 10a weist beidseits des Freigangschlitzes 19 angeordnete Klemmlaschen 20 auf. Auf diese Klemmlaschen 20 ist ein Klemmring 21, wie in Figur 9 dargestellt, aufschiebbar. Der Klemmring weist eine Abdecklasche 22 auf, die bei montiertem Klemmring 21 den Freigangschlitz 19 auf der Deckelwand der Schutzkappe 10a verdeckt.

Auch die Schutzkappe 10a kann einen nicht dargestellten Domfortsatz aufweisen, der oberhalb des Freigangschlitzes einen verlängerten Schlitz aufweist. Der Domfortsatz ist bevorzugt aus einem elastischen Kunststoff gebildet, so dass dieser unter dem Leitungsanschluss 9 reversibel verformbar verdrehbar ist. Bei dieser Ausgestaltung kann der Klemmring so ausgebildet sein, dass eine erweiterte Abdecklasche auch den Freigangschlitz des Domfortsatzes verdeckt. Alternativ kann der Domfortsatz auch getrennt von der Schutzkappe 10a ausgebildet sein und nach der Montage der Schutzkappe 10a montiert werden.

## Patentansprüche

1. Kraftstoffhochdruckpumpe (1), insbesondere eines Common-Rail-Einspritzsystems einer Brennkraftmaschine, aufweisend einen Pumpenzylinderkopf (3), mit einem in Richtung einer Pumpenzylinderachse in dem Pumpenzylinderkopf (3) angeordneten Saugventil (6) und einem seitlich an dem Pumpenzylinderkopf (3) angeordneten Kraftstoffhochdruckauslass (5), wobei eine die Kraftstoffhochdruckpumpe (1) zumindest teilweise überdeckende Schutzkappe (10a) vorgesehen ist, **dadurch gekennzeichnet, dass** auf das elektrisch betätigte Saugventil (6) ein Stecker (8) mit einem seitlichen Leitungsanschluss (9) aufgesetzt ist, dass der Leitungsanschluss (9) gedreht zum Kraftstoffhochdruckauslass (5) ausgerichtet ist und dass die Schutzkappe (10a) ringförmig ausgebildet ist und einen die ringförmige Schutzkappe (10a) unterbrechenden durchgehenden Freigangschlitz (19) aufweist.

2. Kraftstoffhochdruckpumpe (1) nach Anspruch 1,
**dadurch gekennzeichnet, dass** der Freigangschlitz (19) eine den Hochdruckauslass (5) umfassende Kontur aufweist.

3. Kraftstoffhochdruckpumpe (1) nach Anspruch 1 2,
**dadurch gekennzeichnet, dass** die Schutzkappe (10a) an den Freigangschlitz (19) angrenzende Klemmlaschen (20) zum Zusammenwirken mit einem Klemmring (21) aufweist.

4. Kraftstoffhochdruckpumpe (1) nach Anspruch 3, **dadurch gekennzeichnet, dass** der Klemmring (21) eine Abdecklasche (22) zur zumindest teilweisen Überdeckung des Freigangschlitzes (19) aufweist.

5. Kraftstoffhochdruckpumpe (1) nach einem der Ansprüche 2 bis 4, **dadurch gekennzeichnet, dass** die Schutzkappe (10a) einen sich in Richtung des Steckers (8) erstreckenden Domfortsatz aufweist.

## Claims

1. High-pressure fuel pump (1), in particular of a common-rail injection system of an internal combustion engine, having a pump cylinder head (3), having a suction valve (6) arranged in the direction of a pump cylinder axis in the pump cylinder head (3), and having a high-pressure fuel outlet (5) arranged laterally on the pump cylinder head (3), wherein a protective cap (10a) is provided which at least partially covers the high-pressure fuel pump (1),
**characterized in that** an electrical plug (8) with a lateral line connector (9) is mounted onto the electrically actuated suction valve (6), **in that** the line connector (9) is oriented rotated relative to the high-pressure fuel outlet (5) and **in that** the protective cap (10a) is of ring-shaped form and has a continuous clearance slot (19) which interrupts the ring-shaped protective cap (10a).

2. High-pressure fuel pump (1) according to Claim 1,
**characterized in that** the clearance slot (19) has a contour which surrounds the high-pressure outlet (5).

3. High-pressure fuel pump (1) according to Claim 1 or 2,
**characterized in that** the protective cap (10a) has clamping lugs (20) which adjoin the clearance slot (19) and which serve for interaction with a clamping ring (21).

4. High-pressure fuel pump (1) according to Claim 3,
**characterized in that** the clamping ring (21) has a covering lug (22) for at least partially covering the clearance slot (19).

5. High-pressure fuel pump (1) according to one of Claims 2 to 4,
**characterized in that** the protective cap (10a) has a domed projection which extends in the direction of the electrical plug (8).

## Revendications

1. Pompe à carburant haute pression (1), en particulier système d'injection à rampe commune d'un moteur à combustion interne, présentant une culasse de pompe (3) avec une soupape d'aspiration (6) disposée dans la direction d'un axe de cylindre de pompe dans la culasse de pompe (3) et une sortie de carburant haute pression (5) disposée latéralement au niveau de la culasse de pompe (3), un capuchon de protection (10a) recouvrant au moins en partie la pompe à carburant haute pression (1) étant prévu,
**caractérisée en ce qu'**un connecteur enfichable (8) comprenant un raccord de conduite latéral (9) est posé sur la soupape d'aspiration (6) à commande électrique, **en ce que** le raccord de conduite (9) est orienté de manière tournée par rapport à la sortie de carburant haute pression (5) et **en ce que** le capuchon de protection (10a) est réalisé sous forme annulaire et présente une fente de passage continue (19) interrompant le capuchon de protection annulaire (10a).

2. Pompe à carburant haute pression (1) selon la revendication 1,
**caractérisée en ce que** la fente de passage (19) présente un contour comprenant la sortie haute pression (5).

3. Pompe à carburant haute pression (1) selon la revendication 1 ou 2,
**caractérisée en ce que** le capuchon de protection (10a) présente des pattes de serrage (20) adjacentes à la fente de passage (19), destinées à coopérer avec une bague de serrage (21).

4. Pompe à carburant haute pression (1) selon la revendication 3,
**caractérisée en ce que** la bague de serrage (21) présente une patte de recouvrement (22) destinée à recouvrir au moins en partie la fente de passage (19)

5. Pompe à carburant haute pression (1) selon l'une quelconque des revendications 2 à 4,
**caractérisée en ce que** le capuchon de protection (10a) présente une saillie en forme de dôme s'étendant dans la direction du connecteur enfichable (8).
